# EUROPÄISCHE PATENTSCHRIFT

(11) **EP 3 934 916 B1**
(45) Veröffentlichungstag und Bekanntmachung des Hinweises auf die Patenterteilung: **01.03.2023**
(21) Anmeldenummer: 20707244.8
(22) Anmeldetag: 25.02.2020
(51) Int. Cl.: B41J 3/407, B41J 2/21, B41J 2/155, B41J 2/145, B41J 19/14, B41J 25/00, B41J 2/15, B41J 3/30, B41J 11/00, B41J 13/22, B41M 5/00, B41J 3/413, B41J 11/06, B41J 2/01

(54) **DRUCKMASCHINE MIT EINEM INKJETSYSTEM UND MIT EINER TRANSPORTEINRICHTUNG**
PRINTING MACHINE HAVING AN INKJET SYSTEM AND HAVING A TRANSPORT DEVICE
MACHINE D'IMPRESSION COMPORTANT UN SYSTÈME À JET D'ENCRE ET UN MOYEN DE TRANSPORT

(30) Priorität: 06.03.2019 DE 102019105629
(43) Veröffentlichungstag der Anmeldung: 12.01.2022
(73) Patentinhaber: Koenig & Bauer AG, 97080 Würzburg (DE)
(72) Erfinder: KOMANDER, Manuel, 70180 Stuttgart (DE)
(74) Vertreter: Koenig & Bauer AG
(86) Internationale Anmeldenummer: PCT/EP2020/054887
(87) Internationale Veröffentlichungsnummer: WO 2020/178077

(56) Entgegenhaltungen:
- EP-A1- 2 749 425
- EP-A1- 3 023 253
- WO-A1-2018/015758
- DE-A1-102009 003 443
- DE-A1-102015 203 424
- DE-B4-102009 003 443
- GB-A- 2 464 758
- JP-A- 2015 112 835
- US-A1- 2005 285 896
- US-A1- 2018 333 953

## Beschreibung

Die Erfindung betrifft eine Druckmaschine mit einem Inkjetsystem und mit einer Transporteinrichtung gemäß dem Oberbegriff des Anspruches 1.

Durch die DE 10 2009 003 443 A1 ist ein Verfahren zum Bedrucken großformatiger Werkstücke, insbesondere Papierbögen und/oder Holzwerkstoffplatten bekannt, mit den folgenden Schritten: a) Fixieren eines zu bedruckenden Werkstückes an einem verfahrbaren Schlitten; b) Verfahren des Schlittens relativ zu einer Farbauftragseinrichtung in eine Vorschubrichtung und Drucken eines ersten streifenförmigen Abschnittes auf dem Werkstück; c) Bewegen des Schlittens und/oder der Farbauftragseinrichtung in eine Richtung senkrecht zur Vorschubrichtung; d) Verfahren des Schlittens relativ zu der Farbauftragseinrichtung und Drucken eines zweiten streifenförmigen Abschnittes auf das Werkstück benachbart zu dem ersten streifenförmigen Abschnitt; e) falls das Werkstück noch nicht vollständig bedruckt ist, wiederholen der Schritte c) und d), bis das Werkstück vollständig bedruckt ist.

Durch die JP 2015-112835 A ist ein Druckkopf eines Inkjetsystems bekannt, der trapezoidale Druckdüsenfelder aufweist.

Durch die DE 10 2015 203 423 A1 ist eine Vorrichtung zum Bearbeiten eines Substrates bekannt, mit mindestens einer Einrichtung zum berührungslosen Auftragen einer Druckfarbe und/oder eines Beschichtungsstoffes auf das Substrat und mit einer das Substrat in einer Vorschubrichtung relativ zu der mindestens einen Einrichtung zum berührungslosen Auftragen der Druckfarbe und/oder des Beschichtungsstoffes auf das Substrat bewegenden Fördereinrichtung mit einem endlosen, vorzugsweise umlaufenden Lastenträger, wobei die mindestens eine Einrichtung zum berührungslosen Auftragen der Druckfarbe z. B. jeweils als ein in einem Inkjetdruckverfahren druckender Druckkopf ausgebildet ist, wobei die mindestens eine Einrichtung zum berührungslosen Auftragen der Druckfarbe und/oder des Beschichtungsstoffes insbesondere jeweils quer zur Vorschubrichtung des auf dem Lastenträger aufliegenden Substrates bewegbar, insbesondere fernpositionierbar, z. B. motorisch positionierbar angeordnet ist. Das zu bearbeitende Substrat ist z. B. als ein Druckbogen aus Papier oder aus einem Kunststoff oder als eine insbesondere metallische Tafel oder als ein flacher Körper mit mindestens einer ebenen Bearbeitungsfläche ausgebildet.

Durch die DE 10 2017 207 007 A1 ist ein Verfahren zum Bedrucken nichtsaugender Substrate mit einer wasserbasierten Tinte bekannt, bei dem jeweils Tintentropfen auf das jeweilige Substrat aufgebracht werden, bei dem die Tinte mit mindestens einem Inkjet-Druckkopf auf das betreffende Substrat aufgebracht wird, bei dem die Tintentropfen während einer bidirektionalen Bewegung des Druckknopfes und/oder des betreffenden Substrates auf selbiges aufgebracht werden.

Durch die US 2006/0284910 A1 ist eine Bilderzeugungsvorrichtung bekannt, die mit einem Aufzeichnungskopf versehen ist, der durch Überlappen und Anordnen mehrerer kurzer Aufzeichnungsköpfe mit einer in einer Richtung angeordneten Düsenanordnung aus Tintenstrahldüsen erhalten wird, um Tinte aus der Tintenstrahldüse basierend auf einem Wert eines Bildsignals auszustoßen und ein Bild zu bilden, umfassend eine Überlappungskorrektursteuereinheit zum Steuern des Antriebs der Tintenstrahldüsen gemäß einer Phasendifferenz in einer Tintenstrahldüsenposition zwischen den überlappenden kurzen Aufzeichnungsköpfen, um die optische Dichte eines ausgebildeten Bildes an einem überlappenden Teil der Aufzeichnungsköpfe zu korrigieren; und eine Korrektursteuereinheit für die optische Dichtekennlinie zum von der Überlappungskorrektursteuereinheit unabhängigen Steuern des Antriebs der Tintenstrahldüsen gemäß einer Aufzeichnungsoptik für die optische Dichte einer Düsenanordnung, die aus den Tintenstrahldüsen besteht.

Durch die US 2008/0158295 A1 ist ein Tintenstrahlkopf bekannt, umfassend eine Düsenanordnung mit mehreren Düsen, wobei die Düsenanordnung eine erste Düsengruppe, die in einer Mitte davon angeordnet ist, umfasst und zweite Düsengruppen, die weiter außen angeordnet sind als die erste Düsengruppe, und wobei Abstände zwischen den Düsen der zweiten Düsengruppen größer sind als Abstände zwischen den Düsen der ersten Düsengruppe.

Durch die US 2011/0273729 A1 ist eine Fluidausstoßvorrichtung bekannt, umfassend eine erste Düsenreihe mit Düsen, die konfiguriert und angeordnet sind, um ein Fluid auf ein Medium auszustoßen, wobei die Düsen in einer vorgeschriebenen Richtung angeordnet sind, wobei die erste Düsenreihe konfiguriert ist, um ein erstes Bandbild zu bilden, während sie einer ersten Stelle auf dem Medium gegenübersteht; eine zweite Düsenreihe mit Düsen, die konfiguriert und angeordnet sind, um ein Fluid auf das Medium auszustoßen, wobei die Düsen in der vorgeschriebenen Richtung angeordnet sind, wobei die zweite Düsenreihe konfiguriert ist, um ein zweites Bandbild zu erzeugen, während sie einer zweiten Stelle auf dem Medium zugewandt ist; eine dritte Düsenreihe mit Düsen, die so konfiguriert und angeordnet sind, dass sie ein Fluid auf das Medium ausstoßen, wobei die Düsen in der vorgeschriebenen Richtung angeordnet sind und die dritte Düsenreihe so konfiguriert ist, dass sie ein drittes Bandbild erzeugt, während sie einer dritten Stelle auf dem Medium zugewandt ist; einen Speicherabschnitt, der konfiguriert ist, um eine Dither-Maske zu speichern, die in einem Halbtonprozess zum Umwandeln von Eingangsdaten verwendet wird, die aus mehreren angeordneten Pixeln bestehen, in Punktdaten, die Punkt-Ein / Aus-Zustände darstellen, wobei die Dither-Maske Kantenbereiche aufweist, wobei die Bereiche an beiden Randabschnitten in der vorgeschriebene Richtung angeordnet sind und eine Mittelfläche, die eine Fläche an einem Mittelabschnitt in der vorgeschriebenen Richtung ist und mehrere angeordnete Schwellenwerte aufweist; und einen Steuerabschnitt, der konfiguriert ist, um basierend auf den Punktdaten ein Bild zu bilden, in dem ein Randabschnitt, der zu einer Seite in der vorgeschriebenen Richtung im ersten Bandbild liegt, einen Randabschnitt überlappt, der zu der anderen Seite in der vorgeschriebenen Richtung in dem zweiten Bandbild liegt.

Der Erfindung liegt die Aufgabe zugrunde, eine Druckmaschine mit einem Inkjetsystem und mit einer Transporteinrichtung zu schaffen, bei der die Düsenfelder des Druckkopfes des Inkjetsystems in verbesserter Weise genutzt werden.

Die Aufgabe wird erfindungsgemäß durch die Merkmale des Anspruches 1 gelöst. Die abhängigen Ansprüche betreffen vorteilhafte Weiterbildungen und/oder Ausgestaltungen der gefundenen Lösung.

Die mit der Erfindung erzielbaren Vorteile bestehen insbesondere darin, dass die Druckqualität verbessert wird. Weitere Vorteile sind in Verbindung mit der Beschreibung des Ausführungsbeispiels genannt.

Ausführungsbeispiele der Erfindung sind in den Zeichnungen dargestellt und werden im Folgenden näher beschrieben.

Es zeigen:
- Fig. 1: eine Druckmaschine mit einem Inkjetsystem und mit einer Transporteinrichtung;
- Fig. 2: eine mehrere Düsenfelder aufweisende Druckkopfplatte eines Druckkopfes des Inkjetsystems;
- Fig. 3: eine Prinzipskizze für das Bedrucken eines Rundkörpers mit dieser Druckmaschine.

Fig. 1 zeigt in einer perspektivischen Darstellung beispielhaft und sehr vereinfacht eine Druckmaschine 01 mit einem Inkjetsystem 02 und mit einer Transporteinrichtung 03, wobei das Inkjetsystem 02 zumindest eine vorzugsweise digitale, programmierte Steuereinheit 04 und mindestens einen zur Ausführung eines Druckvorgangs gesteuerten Druckkopf 06; 07; 08; 09 und eine den betreffenden Druckkopf 06; 07; 08; 09 mit Bezug auf eine von der Steuereinheit 04 vorgegebene Druckposition z. B. mittels mindestens eines Linearantriebes positionierende Positioniereinrichtung 11 aufweist, wobei die von der Steuereinheit 04 vorgegebene Druckposition mit Bezug auf einen von der Transporteinrichtung 03 transportierten, z. B. bogenförmig ausgebildeten Bedruckstoff 12 vorgegeben ist. Das Inkjetsystem 02 ist derart ausgebildet, dass es an mindestens einer von der Steuereinheit 04 vorgegebenen Druckposition ein Druckfluid berührungslos auf die dem betreffenden Druckkopf 06; 07; 08; 09 zugewandte vorzugsweise eben ausgebildete Oberfläche des Bedruckstoffes 12 aufträgt, wobei als jeweiliges Druckfluid jeweils eine Druckfarbe oder eine Tinte oder ein Lack verwendet werden kann. In dem in der Fig. 1 dargestellten Ausführungsbeispiel weist das Inkjetsystem 02 mehrere, z. B. vier vorzugsweise gemeinsam in einem selben Gehäuse angeordnete Druckköpfe 06; 07; 08; 09 auf, wobei mit diesen Druckköpfen 06; 07; 08; 09 vorzugsweise sich jeweils im Farbton unterscheidende Druckfluide auf den Bedruckstoff 12 aufgetragen werden oder zumindest auftragbar sind, z. B. die Prozessfarben Magenta, Cyan, Gelb und Schwarz. In der besonders bevorzugten Ausführung ist das Druckfluid jeweils wasserbasiert und insbesondere als eine wasserbasierte Tinte ausgebildet. Das Inkjetsystem 02 kann jedoch alternativ oder zusätzlich auch mindestens ein anderes lösemittelbasiertes Druckfluid oder ein durch ultraviolette Strahlung härtendes Druckfluid verdruckend ausgebildet sein. Im Fall eines Inkjetsystems 02 mit mehreren Druckköpfen 06; 07; 08; 09 sind diese vorzugsweise parallel zueinander jeweils quer zur Längserstreckung der Transporteinrichtung 03 in demselben Gehäuse angeordnet und von der Positioniereinrichtung 11 z. B. gemeinsam, d. h. in einem starren Verbund entlang einer Strecke S verfahrbar.

Der Bedruckstoff 12 ist insbesondere in einer Planlage auf der Transporteinrichtung 03 aufliegend angeordnet und entlang eines Verfahrweges relativ zu dem mindestens einen an der von der Steuereinheit 04 mit Bezug auf den Bedruckstoff 12 vorgegebenen Druckposition positionierten Druckkopf 06; 07; 08; 09 bidirektional verfahrbar. Die beiden gegenläufigen Vorschubrichtungen T sind in der Fig. 1 jeweils durch einen Richtungspfeil angedeutet. Die Transporteinrichtung 03 ist z. B. als ein verfahrbarer Transporttisch oder als ein in sich geschlossenes Transportband ausgebildet. Zur Ausführung ihrer jeweiligen Vorschubbewegungen weist die Transporteinrichtung 03 mindestens einen z. B. als einen Elektromotor ausgebildeten Antrieb 13 auf, wobei der betreffende Antrieb 13 vorzugsweise auch von der Steuereinheit 04 gesteuert ist. Der verfahrbare Transporttisch kann auch z. B. von einem Linearmotor oder von einem Kettentrieb bewegt sein. Der Bedruckstoff 12 wird bzw. ist auf der Transporteinrichtung 03 z. B. magnetisch und/oder durch einen von einer Saugeinrichtung erzeugten Unterdruck gehalten.

Der Bedruckstoff 12, der eine sich quer zu seinem Verfahrweg erstreckende Breite B1 aufweist, weist z. B. eine nichtsaugende zu bedruckende Oberfläche auf. In der bevorzugten Ausführung ist zumindest diese Oberfläche z. B. aus einem metallischen Werkstoff ausgebildet. Bei dem Bedruckstoff 12 handelt es sich z. B. um ein flaches Substrat, vorzugsweise um eine Blechtafel z. B. in einem Format bis zu 1.000 mm x 1.200 mm, wobei der Bedruckstoff 12 eine Materialstärke z. B. im Bereich zwischen 0,1 mm und 0,5 mm aufweist. Bei dem vorgenannten Format des Bedruckstoffes 12 betragen seine Breite B1 bis zu 1.000 mm und seine sich längs zum Verfahrweg erstreckende Länge L bis zu 1.200 mm.

Der an der von der Steuereinheit 04 vorgegebenen Druckposition positionierte oder zumindest positionierbare Druckkopf 06; 07; 08; 09 weist eine quer zum Verfahrweg des Bedruckstoffes 12 kürzere Druckbreite B3 (Fig. 2) als die Breite B1 des Bedruckstoffes 12 auf. Daher ist der betreffende Druckkopf 06; 07; 08; 09 auf einer sich quer zum Verfahrweg des Bedruckstoffes 12 erstreckenden Strecke S z. B. an oder entlang mindestens einer die Transporteinrichtung 03 quer zu ihren jeweiligen Vorschubrichtungen T vorzugsweise vollständig überbrückenden Traverse 14 bidirektional verfahrbar, was in der Fig. 1 durch einen Doppelpfeil angedeutet ist. Aufgrund seiner insbesondere von der Steuereinheit 04 gesteuerten mit Bezug auf den Bedruckstoff 12 lateralen Bewegung ist der betreffende Druckkopf 06; 07; 08; 09 jeweils mittels einer zugehörigen Positioniereinrichtung 11 nacheinander an mindestens zwei verschiedenen jeweils von der Steuereinheit 04 vorgegebenen Druckpositionen im Bereich der Breite B1 des Bedruckstoffes 12 positioniert oder zumindest positionierbar. Die Strecke S, entlang welcher der betreffende Druckkopf 06; 07; 08; 09 bidirektional verfahrbar ist, entspricht in ihrer Länge vorzugsweise mindestens einer sich quer zum Verfahrweg des Bedruckstoffes 12 erstreckenden Breite B2 der Transporteinrichtung 03.

Ein Druckkopf 06; 07; 08; 09 eines für einen industriellen Druckprozess vorgesehenen Inkjetsystems 02 weist an seiner dem Bedruckstoff 12 zugewandten Druckkopfplatte 17 mindestens ein Druckdüsenfeld 18, vorzugsweise mehrere, z. B. drei bis fünf oder auch mehr in einer Reihe angeordnete Druckdüsenfelder 18 auf (Fig. 2), wobei in jedem dieser Druckdüsenfelder 18 jeweils eine Vielzahl von einzeln steuerbaren Tintenstrahldüsen angeordnet sind. Es können in einem Druckkopf 06; 07; 08; 09 an seiner Druckkopfplatte 17 auch mehrere vorzugsweise parallel zueinander angeordnete Reihen mit jeweils mehreren aneinandergereihten Druckdüsenfeldern 18 vorgesehen sein. Bei der hier vorliegenden Anwendung ist das mindestens eine Druckdüsenfeld 18 oder die mindestens eine Reihe von Druckdüsenfeldern 18 sich jeweils quer zum Verfahrweg des Bedruckstoffes 12 erstreckend angeordnet, wobei die sich quer zu den jeweiligen Vorschubrichtungen T, d. h. zum Verfahrweg des Bedruckstoffes 12 erstreckende Länge des mindestens einen Druckdüsenfeldes 18 oder die entsprechende Länge der betreffenden Reihe von aneinandergereihten Druckdüsenfeldern 18 eine maximale Druckbreite B3 des betreffenden Druckkopfes 06; 07; 08; 09 definiert. In der Praxis ist es so, dass das betreffende Druckdüsenfeld 18 oder jedes dieser in einer Reihe angeordneten Druckdüsenfelder 18 des betreffenden Druckkopfes 06; 07; 08; 09 jeweils z. B. trapezförmig ausgebildet ist und dass bei diesen Druckdüsenfelder 18 jeweils an ihren beiden sich quer zum Verfahrweg des Bedruckstoffes 12 gegenüberstehenden Randbereichen R1; R2 jeweils eine geringere Druckauflösung als in seinem sich zwischen diesen beiden Randbereichen R1; R2 angeordneten Mittenbereich M aufweist. Beispielsweise beträgt aufgrund der Anordnung der jeweiligen Tintenstrahldüsen die maximal erreichbare Druckauflösung im Mittenbereich M des betreffenden Druckdüsenfeldes 18 600 dpi (dots per inch), wohingegen an den beiden sich gegenüberstehenden Randbereichen R1; R2 jeweils eine vorzugsweise gleiche Druckauflösung nur von höchstens 300 dpi, also maximal nur der Hälfte der im Mittenbereich M des betreffenden Druckdüsenfeldes 18 maximal erreichbaren Druckauflösung erreichbar ist. Bei einer Anordnung von mehreren in einer Reihe angeordneten Druckdüsenfeldern 18 sind benachbarte Druckdüsenfelder 18 derart ausgebildet, dass sich ihre jeweiligen einander zugewandten Randbereiche R1; R2 während der Ausführung eines Druckvorgangs zur maximal möglichen Druckauflösung wie im Mittenbereich M des betreffenden Druckdüsenfeldes 18 ergänzen. Diese Ausgestaltungsvariante besteht in Ermanglung eines ergänzenden Randbereiches R1; R2 von einem angrenzenden Druckdüsenfeld 18 bei den in derselben Reihe angeordneten äußeren Randbereichen R1; R2 grundsätzlich nicht, weshalb diese äußeren eine geringere Druckauflösung als im Mittenbereich M aufweisenden Randbereiche R1; R2 der Druckdüsenfelder 18 des betreffenden Druckkopfes 06; 07; 08; 09 zur Vermeidung einer verminderten Druckqualität bei der Ausführung eines Druckvorgangs bisher jeweils ungenutzt geblieben sind. Eine verminderte Druckqualität z. B. in Form eines unbedruckten Streifens oder in Form eines durch Überlagerung von zwei jeweils mit voller Druckauflösung gedruckten Bereichen gebildeten und damit übersatten Streifens jeweils längs zum Verfahrweg des Bedruckstoffes 12 ergibt sich zufolge konstruktiver die Anordnung der Druckdüsenfelder 18 im Druckkopf 06; 07; 08; 09 betreffender Gegebenheiten und/oder zufolge einer unzureichenden Genauigkeit bei der Positionierung des betreffenden Druckkopfes 06; 07; 08; 09 und/oder zufolge thermischer insbesondere auf das Inkjetsystem 02 und/oder auf die Transporteinrichtung 03 wirkender Einflüsse i. d. R. selbst dann, wenn bedruckte Bereiche auf dem Bedruckstoff 12 entsprechend der die ungenutzten äußeren Randbereiche R1; R2 der Druckdüsenfelder 18 des betreffenden Druckkopfes 06; 07; 08; 09 aussparenden Druckbreite B3 des betreffenden Druckkopfes 06; 07; 08; 09 sogar nahtlos aneinandergesetzt werden. Beispielsweise kann die übliche Temperierung der die Druckdüsenfelder 18 aufweisenden Druckkopfplatte 17 aufgrund des thermischen Einflusses zu einer Ungenauigkeit bei der Positionierung des betreffenden Druckkopfes 06; 07; 08; 09 bis in die Größenordnung von 100 µm führen, was im auf dem Bedruckstoff 12 erzeugten Druckbild zu sichtbaren Qualitätsmängeln führt.

Diesem Problem wird hier dadurch begegnet, dass der betreffende Druckkopf 06; 07; 08; 09 bei einem ersten den Bedruckstoff 12 bedruckenden Druckvorgang von der Positioniereinrichtung 11 an einer bestimmten von der Steuereinheit 04 vorgegebenen Druckposition derart positioniert ist, dass ein erster Randbereich R1 eines Druckdüsenfeldes 18 dieses Druckkopfes 06; 07; 08; 09 an dieser vorgegebenen Druckposition auf die Oberfläche des von der Transporteinrichtung 03 transportierten Bedruckstoffes 12 längs zu dessen Verfahrweg druckend angeordnet ist, und dass der betreffende Druckkopf 06; 07; 08; 09 bei einem zweiten dieselbe Oberfläche des betreffenden von der Transporteinrichtung 03 transportierten Bedruckstoffes 12 bedruckenden Druckvorgang von der Positioniereinrichtung 11 an der beim ersten Druckvorgang vom betreffenden Druckkopf 06; 07; 08; 09 eingenommenen Druckposition derart positioniert ist, dass ein dem ersten Randbereich R1 quer zum Verfahrweg des Bedruckstoffes 12 gegenüberstehender zweiter Randbereich R2 desselben Druckdüsenfeldes 18 oder eines anderen Druckdüsenfeldes 18 der in derselben Reihe angeordneten Druckdüsenfelder 18 des betreffenden Druckkopfes 06; 07; 08; 09 an dieser bestimmten Druckposition auf diese bereits beim ersten Druckvorgang bedruckte Oberfläche des von der Transporteinrichtung 03 transportierten Bedruckstoffes 12 längs zu dessen Verfahrweg druckend angeordnet ist. Bei dieser Lösung wird der Bedruckstoff 12 entlang seines Verfahrweges relativ zu dem an der von der Steuereinheit 04 mit Bezug auf diesen Bedruckstoff 12 vorgegebenen Druckposition positionierten Druckkopf 06; 07; 08; 09 mehrfach bidirektional verfahren. Der Bedruckstoff 12 wird also mehrfach relativ zum druckend angeordneten Druckkopf 06; 07; 08; 09 bewegt. Dabei ist der betreffende Druckkopf 06; 07; 08; 09 derart ausgebildet und/oder von der Steuereinheit 04 gesteuert, dass der Bedruckstoff 12 entweder nur bei einer Bewegung in jeweils derselben Vorschubrichtung T oder alternativ dazu während seiner Bewegung in jeder seiner zwei gegenläufigen Vorschubrichtungen T jeweils bedruckt werden kann. Die bestimmte von der Steuereinheit 04 mit Bezug auf den von der Transporteinrichtung 03 transportierten vorzugsweise bogenförmig ausgebildeten Bedruckstoff 12 vorgegebene Druckposition kann z. B. die sich längs zum Verfahrweg des Bedruckstoffes 12 erstreckende Symmetrielinie dieses Bedruckstoffes 12 oder der Transporteinrichtung 03 sein.

Eine entsprechend der vorgeschlagenen Lösung ausgebildete Druckmaschine hat den Vorteil, dass das vorzugsweise wasserbasierte Druckfluid von den äußeren Randbereichen R1; R2 des Druckdüsenfeldes 18 oder der Druckdüsenfelder 18 des betreffenden Druckkopfes 06; 07; 08; 09 bei jedem Druckvorgang jeweils in Teilmengen auf die insbesondere nichtsaugende Oberfläche des betreffenden von der Transporteinrichtung 03 transportierten Bedruckstoffes 12 aufgebracht wird. Denn eine von den äußeren Randbereichen R1; R2 des Druckdüsenfeldes 18 oder der Druckdüsenfelder 18 des betreffenden Druckkopfes 06; 07; 08; 09 auf die insbesondere nichtsaugende Oberfläche des betreffenden von der Transporteinrichtung 03 transportierten Bedruckstoffes 12 aufgebrachte Menge an z. B. wasserbasiertem Druckfluid neigt zum Verlaufen. Von daher ist es vorteilhaft, das vorzugsweise wasserbasierte Druckfluid von den genannten Randbereichen R1; R2 in Teilmengen auf die insbesondere nichtsaugende Oberfläche des betreffenden von der Transporteinrichtung 03 transportierten Bedruckstoffes 12 aufzubringen und möglichst nach jedem Druckvorgang z. B. durch einen Wärmeeintrag zumindest kurz anzutrocknen und/oder zu härten, so dass ein Verlaufen des Druckfluids vermieden wird.

Der betreffende Druckkopf 06; 07; 08; 09 ist bei seinem zweiten dieselbe Oberfläche des betreffenden von der Transporteinrichtung 03 transportierten Bedruckstoffes 12 bedruckenden Druckvorgang von der Positioniereinrichtung 11 an der beim ersten Druckvorgang vom betreffenden Druckkopf 06; 07; 08; 09 eingenommenen Druckposition insbesondere dann mit einem von der Steuereinheit 04 eingestellten Korrekturwert hinsichtlich der mit Bezug auf diesen Bedruckstoff 12 vorgegebenen Druckposition positioniert, wenn der dem ersten Randbereich R1 quer zum Verfahrweg des Bedruckstoffes 06; 07; 08; 09 gegenüberstehende zweite Randbereich R2 desselben Druckdüsenfeldes 18 oder eines anderen Druckdüsenfeldes 18 der in derselben Reihe angeordneten Druckdüsenfelder 18 des betreffenden Druckkopfes 06; 07; 08; 09 an dieser bestimmten Druckposition auf diese bereits beim ersten Druckvorgang bedruckte Oberfläche des von der Transporteinrichtung 03 transportierten Bedruckstoffes 12 längs zu dessen Verfahrweg druckend angeordnet ist, um Störungen z. B. durch Fertigungstoleranzen und/oder thermische Effekte auszugleichen. Auch diese Weiterbildung der vorgeschlagenen Lösung hat den Vorteil, dass über die gesamte Breite B1 des Bedruckstoffes 12 eine gleichmäßige Druckauflösung und/oder eine einheitliche Druckqualität herstellbar ist.

Fig. 3 verdeutlicht in einer Skizze den erfindungsgemäßen Gedanken, wenn der Bedruckstoff 12 als ein Rundkörper ausgebildet ist. Der vorzugsweise an seiner Mantelfläche zu bedruckende Rundkörper ist an einer mit der Transporteinrichtung 03 der Druckmaschine 01 verbundenen oder dort angeformten Halteeinrichtung gehalten und wird zumindest während des Druckprozesses um seine Längsachse 16 durch einen Antrieb in Rotation versetzt. Dabei entspricht die Rotation des Rundkörpers dem Vorschub eines z. B. bogenförmigen mit der Transporteinrichtung 03 transportierten Bedruckstoffes 12, so dass der Verfahrweg des z. B. bogenförmigen Bedruckstoffes 12 durch die Umfangslinie des Rundkörpers ersetzt wird. Die den zu bedruckenden Rundkörper insbesondere an mindestens einer seiner Stirnseiten haltende Halteeinrichtung ist z. B. als ein Spanndorn oder als eine Klemmeinrichtung ausgebildet. Die übrige Arbeitsweise der das Inkjetsystem 02 und die Transporteinrichtung 03 aufweisenden Druckmaschine 01 entspricht auch beim Bedrucken mindestens eines als Rundkörper ausgebildeten Bedruckstoffes 12 der Beschreibung, die zu dieser Druckmaschine 01 bereits anhand der Fig. 1 und 2 gegeben wurde.

### Bezugszeichenliste

- 01: Druckmaschine
- 02: Inkjetsystem
- 03: Transporteinrichtung
- 04: Steuereinheit
- 05: -
- 06: Druckkopf
- 07: Druckkopf
- 08: Druckkopf
- 09: Druckkopf
- 10: -
- 11: Positioniereinrichtung
- 12: Bedruckstoff
- 13: Antrieb
- 14: Traverse
- 15: -
- 16: Längsachse
- 17: Druckkopfplatte
- 18: Druckdüsenfeld

- B1: Breite (12)
- B2: Breite (03)
- B3: Druckbreite (06; 07; 08; 09)
- L: Länge (12)
- M: Mittenbereich (18)
- R: Randbereich (18)
- S: Strecke
- T: Vorschubrichtung

## Patentansprüche

1. Druckmaschine mit einem Inkjetsystem und mit einer Transporteinrichtung,
a) wobei das Inkjetsystem (02) zumindest eine Steuereinheit (04) und mindestens einen zur Ausführung eines Druckvorgangs gesteuerten Druckkopf (06; 07; 08; 09) und eine den betreffenden Druckkopf (06; 07; 08; 09) mit Bezug auf eine von der Steuereinheit (04) vorgegebene Druckposition positionierende Positioniereinrichtung (11) aufweist, wobei die von der Steuereinheit (04) vorgegebene Druckposition mit Bezug auf einen von der Transporteinrichtung (03) transportierten Bedruckstoff (12) vorgegeben ist,
b) wobei der von der Transporteinrichtung (03) transportierte Bedruckstoff (12) entlang eines Verfahrweges relativ zu dem an der von der Steuereinheit (04) mit Bezug auf den Bedruckstoff (12) vorgegebenen Druckposition positionierten Druckkopf (06; 07; 08; 09) bidirektional verfahrbar ist,
c) wobei der Bedruckstoff (12) eine sich quer zu seinem Verfahrweg erstreckende Breite (B1) aufweist,
d) wobei der an der vorgegebenen Druckposition positionierte Druckkopf (06; 07; 08; 09) eine quer zum Verfahrweg des Bedruckstoffes (12) kürzere Druckbreite als die Breite (B1) des Bedruckstoffes (12) aufweist,
e) wobei der betreffende Druckkopf (06; 07; 08; 09) auf einer quer zum Verfahrweg des Bedruckstoffes (12) angeordneten Strecke (S) bidirektional verfahrbar und mittels der Positioniereinrichtung (11) nacheinander an mindestens zwei verschiedenen jeweils von der Steuereinheit (04) vorgegebenen Druckpositionen im Bereich der Breite (B1) des Bedruckstoffes (12) positioniert ist,
f) wobei der betreffende Druckkopf (06; 07; 08; 09) mindestens ein sich quer zum Verfahrweg des Bedruckstoffes (12) erstreckendes Druckdüsenfeld (18) aufweist,
g) wobei der betreffende Druckkopf (06; 07; 08; 09) bei einem ersten den Bedruckstoff (12) bedruckenden Druckvorgang von der Positioniereinrichtung (11) an einer bestimmten von der Steuereinheit (04) vorgegebenen Druckposition derart positioniert ist, dass ein erster Randbereich (R1) eines Druckdüsenfeldes (18) dieses Druckkopfes (06; 07; 08; 09) an dieser vorgegebenen Druckposition auf die Oberfläche des von der Transporteinrichtung (03) transportierten Bedruckstoffes (12) längs zu dessen Verfahrweg druckend angeordnet ist,
h) wobei der betreffende Druckkopf (06; 07; 08; 09) bei einem zweiten die Oberfläche des betreffenden von der Transporteinrichtung (03) transportierten Bedruckstoffes (12) bedruckenden Druckvorgang von der Positioniereinrichtung (11) an der beim ersten Druckvorgang vom betreffenden Druckkopf (06; 07; 08; 09) eingenommenen Druckposition derart positioniert ist, dass ein dem ersten Randbereich (R1) quer zum Verfahrweg des Bedruckstoffes (06; 07; 08; 09) gegenüberstehender zweiter Randbereich (R2) desselben Druckdüsenfeldes (18) oder eines anderen Druckdüsenfeldes (18) der in derselben Reihe angeordneten Druckdüsenfelder (18) des betreffenden Druckkopfes (06; 07; 08; 09) an dieser bestimmten Druckposition auf die Oberfläche des von der Transporteinrichtung (03) transportierten Bedruckstoffes (12) längs zu dessen Verfahrweg druckend angeordnet ist,
i) **dadurch gekennzeichnet, dass** das betreffende Druckdüsenfeld (18) oder jedes dieser in einer Reihe angeordneten Druckdüsenfelder (18) des betreffenden Druckkopfes (06; 07; 08; 09) jeweils an seinen beiden sich quer zum Verfahrweg des Bedruckstoffes (12) gegenüberstehenden Randbereichen (R1; R2) jeweils eine geringere Druckauflösung als in seinem sich zwischen diesen beiden Randbereichen (R1; R2) angeordneten Mittenbereich (M) aufweist,
j) wobei sich die jeweiligen einander zugewandten Randbereiche (R1; R2) während der Ausführung eines Druckvorgangs zur maximal möglichen Druckauflösung wie im Mittenbereich (M) des betreffenden Druckdüsenfeldes (18) ergänzen,
k) und wobei der betreffende Druckkopf (06; 07; 08; 09) bei den in derselben Reihe angeordneten äußeren Randbereichen (R1; R2), die eines ergänzenden Randbereiches (R1; R2) von einem angrenzenden Druckdüsenfeld (18) ermangeln, bei einem zweiten dieselbe Oberfläche des betreffenden von der Transporteinrichtung (03) transportierten Bedruckstoffes (12) bedruckenden Druckvorgang von der Positioniereinrichtung (11) an der beim ersten Druckvorgang vom betreffenden Druckkopf (06; 07; 08; 09) eingenommenen Druckposition derart positioniert ist, dass ein dem ersten Randbereich (R1) quer zum Verfahrweg des Bedruckstoffes (06; 07; 08; 09) gegenüberstehender zweiter Randbereich (R2) desselben Druckdüsenfeldes (18) oder eines anderen Druckdüsenfeldes (18) der in derselben Reihe angeordneten Druckdüsenfelder (18) des betreffenden Druckkopfes (06; 07; 08; 09) an dieser bestimmten Druckposition auf diese bereits beim ersten Druckvorgang bedruckte Oberfläche des von der Transporteinrichtung (03) transportierten Bedruckstoffes (12) längs zu dessen Verfahrweg druckend angeordnet ist.

2. Druckmaschine nach Anspruch 1, **dadurch gekennzeichnet, dass** der Bedruckstoff (12) bogenförmig oder als ein Rundkörper ausgebildet ist.

3. Druckmaschine nach Anspruch 1 oder 2, **dadurch gekennzeichnet, dass** der Bedruckstoff (12) in einer Planlage auf der Transporteinrichtung (03) aufliegend angeordnet ist.

4. Druckmaschine nach Anspruch 1 oder 2 oder 3, **dadurch gekennzeichnet, dass** der Bedruckstoff (12) auf der Transporteinrichtung (03) magnetisch und/oder durch einen von einer Saugeinrichtung erzeugten Unterdruck gehalten ist.

5. Druckmaschine nach Anspruch 1 oder 2 oder 3 oder 4, **dadurch gekennzeichnet, dass** die Transporteinrichtung (03) als ein verfahrbarer Transporttisch oder als ein in sich geschlossenes Transportband ausgebildet ist.

6. Druckmaschine nach Anspruch 1 oder 2 oder 3 oder 4 oder 5, **dadurch gekennzeichnet, dass** die zu bedruckende Oberfläche des von der Transporteinrichtung (03) transportierten Bedruckstoffes (12) nichtsaugend ausgebildet ist.

7. Druckmaschine nach Anspruch 1 oder 2 oder 3 oder 4 oder 5 oder 6, **dadurch gekennzeichnet, dass** der Bedruckstoff (12) als eine Blechtafel ausgebildet ist.

8. Druckmaschine nach Anspruch 1 oder 2 oder 3 oder 4 oder 5 oder 6 oder 7, **dadurch gekennzeichnet, dass** der Bedruckstoff (12) quer zu seiner Transportrichtung (T) eine Breite (B1) von bis zu 1.000 mm aufweist.

9. Druckmaschine nach Anspruch 1 oder 2 oder 3 oder 4 oder 5 oder 6 oder 7 oder 8, **dadurch gekennzeichnet, dass** der betreffende Druckkopf (06; 07; 08; 09) bei seinem zweiten dieselbe Oberfläche des betreffenden von der Transporteinrichtung (03) transportierten Bedruckstoffes (12) bedruckenden Druckvorgang von der Positioniereinrichtung (11) an der beim ersten Druckvorgang vom betreffenden Druckkopf (06; 07; 08; 09) eingenommenen Druckposition dann mit einem von der Steuereinheit (04) eingestellten Korrekturwert hinsichtlich der mit Bezug auf diesen Bedruckstoff (12) vorgegebenen Druckposition positioniert ist, wenn der dem ersten Randbereich (R1) quer zum Verfahrweg des Bedruckstoffes (06; 07; 08; 09) gegenüberstehende zweite Randbereich (R2) desselben Druckdüsenfeldes (18) oder eines anderen Druckdüsenfeldes (18) der in derselben Reihe angeordneten Druckdüsenfelder (18) des betreffenden Druckkopfes (06; 07; 08; 09) an dieser bestimmten Druckposition auf diese bereits beim ersten Druckvorgang bedruckte Oberfläche des von der Transporteinrichtung (03) transportierten Bedruckstoffes (12) längs zu dessen Verfahrweg druckend angeordnet ist.

10. Druckmaschine nach Anspruch 1 oder 2 oder 3 oder 4 oder 5 oder 6 oder 7 oder 8 oder 9, **dadurch gekennzeichnet, dass** das Inkjetsystem (02) mehrere Druckköpfe (06; 07; 08; 09) aufweist, wobei mit diesen Druckköpfen (06; 07; 08; 09) sich jeweils im Farbton unterscheidende Druckfluide auf den Bedruckstoff (12) aufgetragen werden oder zumindest auftragbar sind.

11. Druckmaschine nach Anspruch 10, **dadurch gekennzeichnet, dass** die mehreren Druckköpfe (06; 07; 08; 09) des Inkjetsystems (02) in einem selben Gehäuse angeordnet sind und von der Positioniereinrichtung (11) gemeinsam entlang der Strecke (S) verfahrbar sind.

12. Druckmaschine nach Anspruch 1 oder 2 oder 3 oder 4 oder 5 oder 6 oder 7 oder 8 oder 9 oder 10 oder 11, **dadurch gekennzeichnet, dass** das Inkjetsystem (02) mindestens ein lösemittelbasiertes Druckfluid oder ein wasserbasiertes Druckfluid oder ein durch ultraviolette Strahlung härtendes Druckfluid verdruckend ausgebildet ist.

13. Druckmaschine nach Anspruch 1 oder 2 oder 3 oder 4 oder 5 oder 6 oder 7 oder 8 oder 9 oder 10 oder 11 oder 12, **dadurch gekennzeichnet, dass** die jeweilige Druckauflösung in den sich quer zum Verfahrweg des Bedruckstoffes (12) gegenüberstehenden Randbereichen (R1; R2) des betreffenden Druckdüsenfeldes (18) jeweils gleich groß ist.

14. Druckmaschine nach Anspruch 1 oder 2 oder 3 oder 4 oder 5 oder 6 oder 7 oder 8 oder 9 oder 10 oder 11 oder 12 oder 13, **dadurch gekennzeichnet, dass** die jeweilige Druckauflösung in den sich quer zum Verfahrweg des Bedruckstoffes (12) gegenüberstehenden Randbereichen (R1; R2) des betreffenden Druckdüsenfeldes (18) jeweils halb so groß ist wie die Druckauflösung in dessen sich zwischen diesen beiden Randbereichen (R1; R2) angeordneten Mittenbereich (M).

15. Druckmaschine nach Anspruch 1 oder 2 oder 3 oder 4 oder 5 oder 6 oder 7 oder 8 oder 9 oder 10 oder 11 oder 12 oder 13 oder 14, **dadurch gekennzeichnet, dass** der betreffende Druckkopf (06; 07; 08; 09) derart ausgebildet und/oder von der Steuereinheit (04) gesteuert ist, dass der Bedruckstoff (12) entweder nur bei einer Bewegung in jeweils derselben Vorschubrichtung (T) oder während seiner Bewegung in jeder von zwei gegenläufigen Vorschubrichtungen (T) jeweils bedruckt wird.

## Claims

1. Printing machine having an inkjet system and having a transport device,
a) wherein the inkjet system (02) has at least one control unit (04), at least one print head (06; 07; 08; 09) controlled to execute a printing process, and a positioning device (11) which positions the relevant print head (06; 07 ; 08; 09) with reference to a printing position specified by the control unit (04), wherein the printing position specified by the control unit (04) is specified with reference to a print substrate (12) transported by the transport device (03),
b) wherein the print substrate (12) transported by the transport device (03) is movable bidirectionally along a movement path relative to the print head (06; 07; 08; 09) positioned at the printing position specified by the control unit (04) with reference to the print substrate (12),
c) wherein the print substrate (12) has a width (B1) extending transversely to its movement path,
d) wherein the print head (06; 07; 08; 09) positioned at the specified printing position has a printing width, transverse to the movement path of the print substrate (12), which is shorter than the width (B1) of the print substrate (12),
e) wherein the relevant print head (06; 07; 08; 09) is movable bidirectionally on a path (S) arranged transversely to the movement path of the print substrate (12) and is positioned by means of the positioning device (11) successively at at least two different printing positions, each specified by the control unit (04), in the area of the width (B1) of the print substrate (12),
f) wherein the relevant print head (06; 07; 08; 09) has at least one printing nozzle array (18) extending transversely to the movement path of the print substrate (12),
g) wherein the relevant print head (06; 07; 08; 09), during a first printing process that prints on the print substrate (12), is positioned by the positioning device (11) at a particular printing position specified by the control unit (04) such that, at this specified printing position, a first edge region (R1) of a printing nozzle array (18) of this print head (06; 07; 08; 09) is arranged so as to print lengthwise, in relation to the movement path, on the surface of the print substrate (12) transported by the transport device (03),
h) wherein the relevant print head (06; 07; 08; 09), during a second printing process that prints on the surface of the relevant print substrate (12) transported by the transport device (03), is positioned by the positioning device (11) at the printing position assumed by the relevant print head (06; 07; 08; 09) during the first printing process such that, at this particular printing position, a second edge region (R2) of the same printing nozzle array (18) or of another printing nozzle array (18) of the printing nozzle arrays (18) arranged in the same row on the relevant print head (06; 07; 08; 09), which second edge region is located opposite the first edge region (R1) transversely to the movement path of the print substrate (12), is arranged so as to print lengthwise, in relation to the movement path, on the surface of the print substrate (12) transported by the transport device (03),
i) **characterized in that** the relevant printing nozzle array (18) or each of these printing nozzle arrays (18) arranged in a row on the relevant print head (06; 07; 08; 09) has in each case a lower print resolution at each of its two edge regions (R1; R2), located opposite each other transversely to the movement path of the print substrate (12), than in its middle region (M) arranged between these two edge regions (R1; R2),
j) wherein the respective, mutually facing edge regions (R1; R2) supplement each other during the execution of a printing process in order to achieve the maximum possible print resolution as in the middle region (M) of the relevant printing nozzle array (18),
k) and wherein the relevant print head (06; 07; 08; 09), at the outer edge regions (R1; R2) arranged in the same row which are lacking a supplementary edge region (R1; R2) of an adjacent printing nozzle array (18), during a second printing process that prints on the same surface of the relevant print substrate (12) transported by the transport device (03), is positioned by the positioning device (11) at the print position assumed by the relevant print head (06; 07; 08; 09) during the first printing process such that, at this particular printing position, a second edge region (R2) of the same printing nozzle array (18) or of another printing nozzle array (18) of the printing nozzle arrays (18) arranged in the same row on the relevant print head (06; 07; 08; 09), which second edge region is located opposite the first edge region (R1) transversely to the movement path of the print substrate (12), is arranged so as to print lengthwise, in relation to the movement path, on this surface of the print substrate (12) transported by the transport device (03) that has already been printed during the first printing process.

2. Printing machine according to claim 1, **characterized in that** the print substrate (12) is in sheet form or is designed as a round body.

3. Printing machine according to claim 1 or 2, **characterized in that** the print substrate (12) is arranged lying in a flat position on the transport device (03).

4. Printing machine according to claim 1 or 2 or 3, **characterized in that** the print substrate (12) is held on the transport device (03) magnetically and/or by a vacuum generated by a suction device.

5. Printing machine according to claim 1 or 2 or 3 or 4, **characterized in that** the transport device (03) is designed as a movable transport table or as a closed-loop transport belt.

6. Printing machine according to claim 1 or 2 or 3 or 4 or 5, **characterized in that** the surface of the print substrate (12) transported by the transport device (03) that is to be printed is non-absorbent.

7. Printing machine according to claim 1 or 2 or 3 or 4 or 5 or 6, **characterized in that** the print substrate (12) is designed as a sheet-metal plate.

8. Printing machine according to claim 1 or 2 or 3 or 4 or 5 or 6 or 7, **characterized in that** the print substrate (12) has a width (B1), transversely to its transport direction (T), of up to 1000 mm.

9. Printing machine according to claim 1 or 2 or 3 or 4 or 5 or 6 or 7 or 8, **characterized in that** the relevant print head (06; 07; 08; 09), during its second printing process that prints on the same surface of the relevant print substrate (12) transported by the transport device (03), is positioned by the positioning device (11) at the printing position assumed by the relevant print head (06; 07; 08; 09) during the first printing process with a correction value set by the control unit (04) with regard to the printing position specified with reference to this print substrate (12) when, at this specified printing position, the second edge region (R2) of the same printing nozzle array (18) or of another printing nozzle array (18) of the printing nozzle arrays (18) arranged in the same row on the relevant print head, which second region is located opposite the first edge region (R1) transversely to the movement path of the print substrate (12), is arranged so as to print lengthwise, in relation to the movement path, on this surface of the print substrate (12) transported by the transport device (03) that has already been printed during the first printing process.

10. Printing machine according to claim 1 or 2 or 3 or 4 or 5 or 6 or 7 or 8 or 9, **characterized in that** the inkjet system (02) has a plurality of print heads (06; 07; 08; 09), wherein printing fluids of different color are applied or at least can be applied to the print substrate (12) by each of these print heads (06; 07; 08; 09).

11. Printing machine according to claim 10, **characterized in that** the plurality of print heads (06; 07; 08; 09) of the inkjet system (02) are arranged in one and the same housing and can be jointly moved along the path (S) by the positioning device (11) .

12. Printing machine according to claim 1 or 2 or 3 or 4 or 5 or 6 or 7 or 8 or 9 or 10 or 11, **characterized in that** the inkjet system (02) is designed to print at least one solvent-based printing fluid or one water-based printing fluid or one printing fluid that can be cured by ultraviolet radiation.

13. Printing machine according to claim 1 or 2 or 3 or 4 or 5 or 6 or 7 or 8 or 9 or 10 or 11 or 12, **characterized in that** the respective print resolution in the edge regions (R1; R2) of the relevant printing nozzle array (18) that are located opposite each other transversely to the movement path of the print substrate (12) is equal in each case.

14. Printing machine according to claim 1 or 2 or 3 or 4 or 5 or 6 or 7 or 8 or 9 or 10 or 11 or 12 or 13, **characterized in that** the respective print resolution in the edge regions (R1; R2) of the relevant printing nozzle array (18) that are located opposite each other transversely to the movement path of the print substrate (12) is in each case half as large as the print resolution in the middle region (M) thereof arranged between these two edge regions (R1; R2).

15. Printing machine according to claim 1 or 2 or 3 or 4 or 5 or 6 or 7 or 8 or 9 or 10 or 11 or 12 or 13 or 14, **characterized in that** the relevant print head (06; 07; 08; 09) is designed and/or is controlled by the control unit (04) in such a way that the print substrate (12) is printed either only during a movement in respectively the same direction of advance (T) or during its movement in each of two opposite directions of advance (T).

## Revendications

1. Machine à imprimer avec un système à jet d'encre et avec un équipement de transport,
a) dans laquelle le système à jet d'encre (02) présente au moins une unité de commande (04) et au moins une tête d'impression (06 ; 07 ; 08 ; 09) commandée pour l'exécution d'un processus d'impression et un équipement de positionnement (11) positionnant la tête d'impression (06 ; 07 ; 08 ; 09) concernée par rapport à une position d'impression prédéfinie par l'unité de commande (04), dans laquelle la position d'impression prédéfinie par l'unité de commande (04) par rapport à un matériau à imprimer (12) transporté par l'équipement de transport (03) est prédéfinie,
b) dans laquelle le matériau à imprimer (12) transporté par l'équipement de transport (03) est déplaçable de manière bidirectionnelle le long d'une voie de déplacement par rapport à la tête d'impression (06 ; 07 ; 08 ; 09) positionnée dans la position d'impression prédéfinie par l'unité de commande (04) par rapport au matériau à imprimer (12),
c) dans laquelle le matériau à imprimer (12) présente une largeur (B1) s'étendant transversalement par rapport à sa voie de déplacement,
d) dans laquelle la tête d'impression (06 ; 07 ; 08 ; 09) positionnée dans la position d'impression prédéfinie présente une largeur d'impression plus courte transversalement par rapport à la voie de déplacement du matériau à imprimer (12) que la largeur (B1) du matériau à imprimer (12),
e) dans laquelle la tête d'impression (06 ; 07 ; 08 ; 09) concernée est déplaçable de manière bidirectionnelle sur un trajet (S) disposé transversalement par rapport à la voie de déplacement du matériau à imprimer (12) et positionnée au moyen de l'équipement de positionnement (11) successivement dans au moins deux positions d'impression différentes prédéfinies respectivement par l'unité de commande (04) dans la zone de la largeur (B1) du matériau à imprimer (12),
f) dans laquelle la tête d'impression (06 ; 07 ; 08 ; 09) concernée présente au moins un champ de buses d'impression (18) s'étendant transversalement par rapport à la voie de déplacement du matériau à imprimer (12),
g) dans laquelle la tête d'impression (06 ; 07 ; 08 ; 09) concernée lors d'un premier processus d'impression imprimant le matériau à imprimer (12) est positionnée par l'équipement de positionnement (11) dans une position d'impression définie prédéfinie par l'unité de commande (04), de telle sorte qu'une première zone de bord (R1) d'un champ de buses d'impression (18) de cette tête d'impression (06 ; 07 ; 08 ; 09) est disposée dans cette position d'impression prédéfinie sur la surface du matériau à imprimer (12) transporté par l'équipement de transport (03) longitudinalement par rapport à la voie de déplacement de celui-ci de manière à effectuer une impression,
h) dans laquelle la tête d'impression (06 ; 07 ; 08 ; 09) concernée lors d'un deuxième processus d'impression imprimant la surface du matériau à imprimer (12) concerné transporté par l'équipement de transport (03) est positionnée par l'équipement de positionnement (11) dans la position d'impression occupée par la tête d'impression (06 ; 07 ; 08 ; 09) concernée lors du premier processus d'impression, de telle sorte qu'une deuxième zone de bord (R2) du même champ de buses d'impression (18) ou d'un autre champ de buses d'impression (18) des champs de buses d'impression (18) de la tête d'impression (06 ; 07 ; 08 ; 09) concernée disposés dans la même rangée opposée à la première zone de bord (R1) transversalement par rapport à la voie de déplacement du matériau à imprimer (12) est disposée dans cette position d'impression définie sur la surface du matériau à imprimer (12) transporté par l'équipement de transport (03) longitudinalement par rapport à la voie de déplacement de celui-ci de manière à effectuer une impression,
i) **caractérisée en ce que** le champ de buses d'impression (18) concerné ou chacun de ces champs de buses d'impression (18) de la tête d'impression (06 ; 07 ; 08 ; 09) concernée disposés dans une rangée présente respectivement sur ses deux zones de bord (R1 ; R2) opposées transversalement par rapport à la voie de déplacement du matériau à imprimer (12) respectivement une résolution d'impression moins élevée que dans sa zone centrale (M) disposée entre ces deux zones de bord (R1 ; R2),
j) dans laquelle les zones de bord (R1 ; R2) respectives tournées l'une vers l'autre se complètent pendant l'exécution d'un processus d'impression pour la résolution d'impression maximale possible telle que dans la zone centrale (M) du champ de buses d'impression (18) concerné,
k) et dans laquelle la tête d'impression (06 ; 07 ; 08 ; 09) concernée pour les zones de bord (R1 ; R2) extérieures disposées dans la même rangée, qui manquent d'une zone de bord (R1 ; R2) complémentaire d'un champ de buses d'impression (18) adjacent, lors d'un deuxième processus d'impression imprimant la même surface du matériau à imprimer (12) concerné transporté par l'équipement de transport (03), est positionnée par l'équipement de positionnement (11) dans la position d'impression occupée par la tête d'impression (06 ; 07 ; 08 ; 09) concernée lors du premier processus d'impression, de telle sorte qu'une deuxième zone de bord (R2) du même champ de buses d'impression (18) ou d'un autre champ de buses d'impression (18) des champs de buses d'impression (18) disposés dans la même rangée de la tête d'impression (06 ; 07 ; 08 ; 09) concernée opposée à la première zone de bord (R1) transversalement par rapport à la voie de déplacement du matériau à imprimer (12) est disposée dans cette position d'impression définie sur cette surface déjà imprimée lors du premier processus d'impression du matériau à imprimer (12) transporté par l'équipement de transport (03) longitudinalement par rapport à la voie de déplacement de celui-ci de manière à imprimer celui-ci.

2. Machine à imprimer selon la revendication 1, **caractérisée en ce que** le matériau à imprimer (12) est réalisé en forme de feuille ou en tant que corps rond.

3. Machine à imprimer selon la revendication 1 ou 2, **caractérisée en ce que** le matériau à imprimer (12) est disposé dans une position plane de manière à reposer sur l'équipement de transport (03).

4. Machine à imprimer selon la revendication 1 ou 2 ou 3, **caractérisée en ce que** le matériau à imprimer (12) est retenu sur l'équipement de transport (03) de façon magnétique et/ou par une pression négative produite par un équipement d'aspiration.

5. Machine à imprimer selon la revendication 1 ou 2 ou 3 ou 4, **caractérisée en ce que** l'équipement de transport (03) est réalisé en tant que table de transport déplaçable ou en tant que bande de transport fermée sur elle-même.

6. Machine à imprimer selon la revendication 1 ou 2 ou 3 ou 4 ou 5, **caractérisée en ce que** la surface à imprimer du matériau à imprimer (12) transporté par l'équipement de transport (03) est réalisée de manière non aspirante.

7. Machine à imprimer selon la revendication 1 ou 2 ou 3 ou 4 ou 5 ou 6, **caractérisée en ce que** le matériau à imprimer (12) est réalisé en tant que plaque de tôle.

8. Machine à imprimer selon la revendication 1 ou 2 ou 3 ou 4 ou 5 ou 6 ou 7, **caractérisée en ce que** le matériau à imprimer (12) présente transversalement par rapport à sa direction de transport (T) une largeur (B1) allant jusqu'à 1 000 mm.

9. Machine à imprimer selon la revendication 1 ou 2 ou 3 ou 4 ou 5 ou 6 ou 7 ou 8, **caractérisée en ce que** la tête d'impression (06 ; 07 ; 08 ; 09) concernée lors de son deuxième processus d'impression imprimant la même surface du matériau à imprimer (12) concerné transporté par l'équipement de transport (03) est ensuite positionnée par l'équipement de positionnement (11) dans la position d'impression occupée par la tête d'impression (06 ; 07 ; 08 ; 09) concernée lors du premier processus d'impression avec une valeur de correction réglée par l'unité de commande (04) en ce qui concerne la position d'impression prédéfinie par rapport à ce matériau à imprimer (12), lorsque la deuxième zone de bord (R2) du même champ de buses d'impression (18) ou d'un autre champ de buses d'impression (18) des champs de buses d'impression (18) de la tête d'impression (06 ; 07 ; 08 ; 09) concernée disposés dans la même rangée opposée à la première zone de bord (R1) transversalement par rapport à la voie de déplacement du matériau à imprimer (12) est disposée dans cette position d'impression définie sur cette surface déjà imprimée lors du premier processus d'impression du matériau à imprimer (12) transporté par l'équipement de transport (03) longitudinalement par rapport à la voie de déplacement de celui-ci de manière à effectuer une impression.

10. Machine à imprimer selon la revendication 1 ou 2 ou 3 ou 4 ou 5 ou 6 ou 7 ou 8 ou 9, **caractérisée en ce que** le système d'injection (02) présente plusieurs têtes d'impression (06 ; 07 ; 08 ; 09), dans laquelle des fluides d'impression se différenciant respectivement par la teinte sont appliqués ou peuvent au moins être appliqués sur le matériau à imprimer (12) avec ces têtes d'impression (06 ; 07 ; 08 ; 09).

11. Machine à imprimer selon la revendication 10, **caractérisée en ce que** les plusieurs têtes d'impression (06 ; 07 ; 08 ; 09) du système d'injection (02) sont disposées dans un même boîtier et sont déplaçables conjointement le long du trajet (S) par l'équipement de positionnement (11).

12. Machine à imprimer selon la revendication 1 ou 2 ou 3 ou 4 ou 5 ou 6 ou 7 ou 8 ou 9 ou 10 ou 11, **caractérisée en ce que** le système d'injection (02) est réalisé de manière à imprimer au moins un fluide d'impression à base de solvant ou un fluide d'impression à base d'eau ou un fluide d'impression durcissant au moyen d'un rayonnement ultraviolet.

13. Machine à imprimer selon la revendication 1 ou 2 ou 3 ou 4 ou 5 ou 6 ou 7 ou 8 ou 9 ou 10 ou 11 ou 12, **caractérisée en ce que** la résolution d'impression respective dans les zones de bord (R1 ; R2) du champ de buses d'impression (18) concerné opposées transversalement par rapport à la voie de déplacement du matériau à imprimer (12) est respectivement de même grandeur.

14. Machine à imprimer selon la revendication 1 ou 2 ou 3 ou 4 ou 5 ou 6 ou 7 ou 8 ou 9 ou 10 ou 11 ou 12 ou 13, **caractérisée en ce que** la résolution d'impression respective dans les zones de bord (R1 ; R2) du champ de buses d'impression (18) concerné opposées transversalement par rapport à la voie de déplacement du matériau à imprimer (12) est respectivement deux fois plus petite que la résolution d'impression dans la zone centrale (M) de celui-ci disposée entre ces deux zones de bord (R1 ; R2).

15. Machine à imprimer selon la revendication 1 ou 2 ou 3 ou 4 ou 5 ou 6 ou 7 ou 8 ou 9 ou 10 ou 11 ou 12 ou 13 ou 14, **caractérisée en ce que** la tête d'impression (06 ; 07 ; 08 ; 09) concernée est réalisée et/ou commandée par l'unité de commande (04) de telle sorte que le matériau à imprimer (12) est respectivement imprimé soit uniquement lors d'un mouvement dans respectivement la même direction d'avance (T) soit pendant son mouvement dans chacune de deux directions d'avance (T) contraires.
